# EUROPÄISCHE PATENTSCHRIFT

(11) **EP 0 755 877 B1**
(45) Veröffentlichungstag und Bekanntmachung des Hinweises auf die Patenterteilung: **24.03.1999**
(21) Anmeldenummer: 96112196.9
(22) Anmeldetag: 29.07.1996
(51) Int. Cl.: B65D 83/14

(54) **Zweikammerbehälter mit verjüngtem Innenbehälter**
Dual compartment receptacle with tapered inner receptacle
Récipient à deux compartiments avec récipient interne conique

(30) Priorität: 28.07.1995 CH 2210/95
(43) Veröffentlichungstag der Anmeldung: 29.01.1997
(73) Patentinhaber: IPC Packaging AG, 8630 Rüti (CH)
(72) Erfinder: Stoffel, Hans F., Tuckahoe, N.Y. 10707 (US)
(74) Vertreter: Ritscher, Thomas, Dr.

(56) Entgegenhaltungen:
- EP-A- 0 017 147
- EP-A- 0 326 052
- EP-A- 0 499 766
- DE-A- 3 808 438
- US-A- 4 117 951

## Beschreibung

Die vorliegende Erfindung betrifft ein Verfahren zur Herstellung eines Zweikammerbehälters für eine Druckventil-Dose, wie sie zur Abgabe von fliessfähigen Produkten, insbesondere lösungsmittelhaltige oder kosmetische Fluide, verwendet wird, mit einem ein- oder mehrteiligen, metallischen Aussenbehälter und einem komprimierbaren metallischen Innenbehalter gemäss Obergriff des Anspruchs 1, sowie die Anwendung dieses Verfahrens gemäss Anspruch 6, einen nach diesem Verfahren hergestellten Zweikammerbehälter gemäss Obergriff des Anspruch 9 und dessen Verwendung in Druckventil-Dosen gemäss Anspruch 16.

Solche Zweikammerbehälter werden heute in etwa 2% der ca. 6 Milliarden weltweit verkauften Spraydosen verwendet und haben sich insbesondere für die Aufbewahrung und Abgabe der unterschiedlichsten Produkte bewährt. Dosen bei denen das Treibmittel vom Füllgut getrennt ist, im folgenden Zweikammerdosen genannt, sind von zunehmender Bedeutung. Einerseits, weil bei derartigen Zweikammerdosen das verwendete und in der Regel entflammbare Treibgas, bspw. Butan, Propan, etc. im Zweikammerbehälter zurückgehalten wird und damit entsorgt werden kann, andererseits erlauben solche Dosen auch komprimierte Gase, insbesondere Luft, Stickstoff, Kohlendioxid, etc. zu verwenden, welche die abgefüllten Produkte chemisch verändern würden, wenn diese mit dem Füllgut in Kontakt kämen.

Metallische Behälter, insbesondere aus Aluminium, sind für die Herstellung solcher Zweikammerdosen besonders geeignet und bspw. aus der DE-38'08'438 oder der EP-17'147 bekannt. Diese Zweikammerdosen sind entweder mehrteilig, d.h. aus einem steifen zylindrischen Mantelteil, einen Bodenteil, einem Behälterdeckel (Dom) und einem weichen, metallischen Innenbehälter, oder zweiteilig, d.h. aus einem einstückigen und konifizierten Aussenbehälter und einem weichen, metallischen Innenbehälter aufgebaut. Bei dieser Art Dosen zeigen sich verschiedenartige Schwierigkeiten. So können bei der Verwendung von unterschiedlichen Metallen, bspw. Weissblech in Kombination mit Aluminium, an den Verbindungsstellen unerwünschte Bimetall-Effekte auftreten und sind deshalb besondere Massnahmen erforderlich. In anderen Fällen erweisen sich die verwendeten Klebstoffe als nicht universell für jedes Füllgut geeignet und muss ein zusätzlicher Schutzbelag vorgesehen werden. Nicht zuletzt können Verschweissungen oder andere metallische Verbindungsverfahren bei den so dünn wie möglich gefertigten Behälterteilen zu unerwünschten Verformungen und Schwachstellen führen, die den hohen Anforderungen an die Drucksicherheit nicht genügen.

In der US-4,117,951 wird ein Verfahren zur Herstellung von Zweikammerbehältern offenbart, bei welchem ein vorgeformter Innenbehälter in einen oben offenen Aussenbehälter eingebracht wird bevor der Öffnungsbereich des Aussenbehälters verjüngt wird. In einem weiteren Verfahrensschritt wird der mit einem auskragenden Ende ausgebildete Halsbereich des Innenbehälters unter Deformationen desselben durch die bereits verjüngte Öffnung des Aussenbehälters gezogen. Dazu ist ein flexibler Innenbehälter erforderlich, der vorzugsweise aus einem Kunststoff gefertigt ist. Die Verwendung von Aluminium für ein derartiges Herstellungsverfahren erweist sich als unpraktikabel, weil sich die beim Durchziehen auftretenden Deformationen des Innenbehälters nicht wieder zurückbilden.

Es sind deshalb auch Kleinbehälter bekannt, bei denen ein zylindrisch geformter Innenbehälter von oben in einen zylindrischen Aussenbehälter geschoben wird. Diese Behälter werden mit konventionellen Ventilen abgeschlossen und weisen deshalb einen Innendurchmesser von ca. 25.4 mm (1 Zoll) auf. Mit dieser Aufbauweise können Behälter mit einem Fassungsvermögen von 15 - 70 ml realisiert werden, jedoch eignet sich diese Bauweise nicht für die Bereitstellung handelsüblicher Druckventil-Dosen mit einem Fassungsvermögen von in der Regel 70 - 250 ml oder mehr, da der für das Treibmittel vorgesehene Zwischenraum zwischen Aussenbehälter und Innenbehälter je nach den landesabhängigen gesetzlichen Vorschriften nicht mehr als 40% des Aussenbehältervolumens betragen darf. So lässt sich bspw. mit einem zylindrischen Innenbehälter mit 80 ml Füllvolumen, der in die mit einem konventionellen Ventil verschliessbare Behälteröffnung von 1 Zoll Durchmesser eines 40 * 170.5 mm grossen, konifizierten Aussenbehälters mit 175 ml Inhalt eingesetzt wird, bestenfalls ein Verhältnis von 45:55 für Füllvolumen zu Zwischenvolumen erreichen. Das gerade noch zugelassene Verhältnis von 60:40 kann mit dieser Bauweise also nicht erreicht werden.

Aus diesem Stand der Technik wird somit deutlich, dass die bekannten Verfahren zur druckdichten Befestigung des metallischen Innenbehälters am Aussenbehälter entweder technisch aufwendig sind (kleben und beschichten), zu nicht genügend betriebssicheren Dosen führen (Schwachstellen) oder nicht für grossformatige resp. ein hinreichendes Füllgutvolumen aufweisende Dosen (Materialverschwendung, Mogelpackungen) geeignet sind.

Es ist deshalb Aufgabe der vorliegenden Erfindung, einen universell verwendbaren, doppelwandigen Dosenkörper resp. Zweikammerbehälter zu schaffen, der sich in technisch einfacher und kostengünstiger Weise fertigen lässt und auch bei Dosen mit grossem Füllgutvolumen betriebssicher ist.

Diese Aufgabe wird durch ein überraschend einfaches Verfahren mit den Merkmalen des Anspruchs 1 und einen nach diesem Verfahren hergestellten Behälter gelöst. Das erfindungsgemässe Verfahren zur Herstellung eines solchen doppelwandigen Behälters zeichnet sich im wesentlichen dadurch aus, dass in einen Aussenbehälter, ein vorgeformter, d.h. im wesentlichen ein sich zur Behälteröffnung hin verjüngender, Innenbehälter eingebracht und am Aussenbehälter befestigt wird. Dabei wird der kollabierbare Innenbehälter so vorgeformt, dass dieser im Bereich einer Kontaktfläche reibschlüssig mit dem Aussenbehälter verbunden ist.

In einer ersten Ausführungsform des Fertigungsverfahrens wird in einem ersten Verfahrensschritt der Innenbehälter unabhängig vom Aussenbehälter verjüngt und im Falle eines einteiligen Aussenbehälters, in einem weiteren Verfahrensschritt in den im wesentlichen noch zylindrischen Aussenbehälter eingeführt und so positioniert, dass dieser bei der weiteren formgebenden Bearbeitung des Aussenbehälters nicht deformiert wird. Dies wird also einerseits durch eine geeignete Dimensionierung und Formgebung des Innenbehälters und andererseits auch durch eine besondere Positionierung desselben im Aussenbehälter ermöglicht. Nach erfolgter Verformung des Aussenbehälters wird der Innenbehälter in seine Endlage geschoben und dann mit dem Aussenbehälter verbunden.

In einer bevorzugten Ausführungsform weist der Innenbehälter einen zylindrischen Halsabschnitt auf, der in eine ebenfalls zylindrische Halspartie des Aussenbehälters eingeschoben ist. Zur gegenseitigen Befestigung wird der Öffnungsrand des Aussenbehälters so nach innen gebördelt, dass eine nach innen offene ringförmige Nut entsteht, in welche der Öffnungsrand des vorgeformten Innenbehälters eingeschoben und gemeinsam mit der nutförmigen Bördelung des Aussenbehälters weiter eingerollt werden kann. Vorzugsweise wird der Öffnungsrand des Innenbehälters nach innen verformt, um eine sich in die nutförmige Bördelung einschmiegende Ringfläche zu schaffen.

In einer anderen Ausführungsform wird der Halsabschnitt des Innenbehälters so dimensioniert und geformt, dass dessen Öffnungsrand in der Endlage des Einschiebevorgangs den nach Innen oder nach Aussen gerollten Rand des Aussenbehälters überragt. In einem weiteren Verfahrensschritt wird dieser den Aussenbehälter überragende Teil des Innenbehälters über den gerollten Rand des Aussenbehälters gelegt. Hilfsweise kann bei dieser Ausführungsform der Innenbehälter einen besonders ausgeformten Bereich aufweisen, der bei Kontakt mit dem Aussenbehälter die Endlage des Innenbehälters determiniert.

In einer Weiterbildung liegt der zylindrische Halsabschnitt des Innenbehälters reibschlüssig in der zylindrischen Halspartie des Aussenbehälters. Grundsätzlich kann jeder Teil des Innen- oder Aussenbehälters in einem reibschlüssigen Kontakt mit dem jeweils anderen Behälter stehen und die Innen- und Aussenbehälter in einer festen Position zueinander halten, d.h. spezielle Haltevorrichtungen überflüssig machen. Ausserdem kann mit einer solchen reibschlüssigen Kontaktzone der Verklebungs- resp. Dichtungsbereich unter die bspw. noch nachträglich zu verformende, insbesondere Zu verclinchende Halspartie verlegt werden.

In einer weiteren Ausführungsform des erfindungsgemässen Fertigungsverfahrens wird ein mehrteiliger Aussenbehälter verwendet, dessen Bodenteil oder Deckelteil (Dom) noch nicht am Mantelteil befestigt ist. Der Innenbehälter wird wiederum unabhängig vom Aussenbehälter verformt und anschliessend in den Mantelteil eingeführt. Dabei kann der Innenbehälter bodenseitig eingeschoben werden, bis der Öffnungsrand des verjüngten Innenbehälters in der Aussenbehälteröffnung liegt, um dort anschliessend befestigt zu werden. Weist der Aussenbehälter bspw. einen nach Aussen gebördelten Öffnungsrand auf, wird der Innenbehälter so gestaltet, dass dieser durch diesen Öffnungsrand hindurchragt und nach einer geeigneten Verformung über diesen Öffnungsrand gelegt werden kann. Im anderen Falle wird der Innenbehälter deckelseitig in den Mantelteil des Aussenbehälters eingeschoben, wird der Deckelteil am Mantelteil befestigt ohne den Innenbehälter zu deformieren und wird der Innenbehälter an der Deckelteilöffnung befestigt, wenn dieser nicht schon vor dem Einschiebevorgang am Deckelteil befestigt worden ist. Dabei kann der Rand wiederum nach innen oder nach aussen gerollt sein. Eine zusätzliche drucksichere Befestigung oder Abdichtung kann vor dem gemeinsamen Einrollen oder in einem weiteren Verfahrensschritt vorgenommen werden.

Die Vorteile dieser Bauweise sind dem Fachmann unmittelbar ersichtlich und sind im überraschend einfachen technischen Herstellungsverfahren von doppelwandigen Dosenkörpern zu sehen, die es ermöglichen betriebssichere Zweikammer-Druckdosen auch für Füllvolumina von über 70 ml herzustellen.

Ein weiterer Vorteil ist darin zu sehen, dass der für das Treibmittel vorgesehene Zwischenraum so klein wie erforderlich gehalten werden kann und damit das für den Aussenbehälter benötigte Dosenmaterial minimalisiert werden kann.

Im folgenden soll die vorliegende Erfindung an einem Ausführungsbeispiel und anhand der Figuren näher erläutert werden. Dabei zeigen:
Fig. 1a und 1b: schematische Darstellungen von Zweikammerbehältern bekannter Art;
Fig. 2a und 2b: schematische Darstellung des erfindungsgemässen Verfahrens zur Herstellung eines Zweikammerbehälters;
Fig. 3a und 3b: schematische Darstellung eines erfindungsgemässen Zweikammerbehälters;

Figur 1a zeigt einen Zweikammerbehälter bekannter Art mit einem zweiteiligen Aussenbehälter 2. Dieser umfasst einen im wesentlichen zylindrischen Behälterkörper 3 und einen darauf aufgesetzten Deckelteil (Domteil). In den Behälterkörper 3 des Aussenbehälters ist ein Innenbehälter 5 eingelegt. Innenbehälter 5, Behälterkörper 3 und Deckelteil (nicht dargestellt) sind in einer Verbindungszone 6 miteinander verbunden. Zur Begasung des Zwischenraumes 8 zwischen Innenbehälter 5 und Aussenbehälter 2 ist im Bodenteil des Behälterkörpers 3 eine Begasungsöffnung 9 vorgesehen, welche mit einem elastischen Stopfen druckdicht verschlossen werden kann. Zur Abdichtung des für das Treibgas vorgesehenen Zwischenraumes ist im Bereich der Verbindungszone 6 ein Haft- und Dichtungsmittel 11 vorgesehen. Bei diesem Ausführungsbeispiel weist der Aussenbehälter 2 ein Gesamtvolumen von 171 ml auf, wobei der Innenbehälter 5 bei der Verwendung von Flüssiggas als Treibmittel ein Volumen von ca. 120 ml aufweist. Bei der Verwendung von komprimiertem Gas als Treibmittel, beispielsweise Luft, muss das Füllgutvolumen weiter reduziert werden.

Der in Figur 1b dargestellte Zweikammerbehälter weist einen einteiligen Aussenbehälter 2 mit einem konifizierten Schulterbereich 12 auf. Der Durchmesser der Aussenbehälteröffnung 13 entspricht dem Durchmesser eines für den Verschluss des Zweikammerbehälters vorgesehenen Ventilteils. In diesen Aussenbehälter 2 ist ein Innenbehälter 5 eingeschoben, dessen Öffungsrand auf dem Öffnungsrand 13 des Aussenbehälters 2 aufliegt. Mit dieser Konstruktion lassen sich nur Doppelbehälter anfertigen, bei denen sich der Durchmesser des Aussenbehälters 2 und der Durchmesser des Innenbehälters 5 resp. Durchmesser des vorgesehenen Ventilteils nicht wesentlich voneinander unterscheiden, um das Zwischenvolumen innerhalb der gesetzlichen Vorschriften halten zu können. In der dargestellten Ausführungsform weist der Innenbehälter ein Volumen von ca. 80 ml auf, während das Gesamtvolumen des Aussenbehälters 175 ml beträgt. Damit beträgt das Verhältnis zwischen Füllgutvolumen und Treibmittelvolumen 80:95, statt höchstens 60:40.

In Figur 2a ist ein erfindungsgemässes Verfahren schematisch dargestellt. Dabei wird der Innenbehälter 5 in einem ersten Verfahrensschritt unabhängig vom Aussenbehälter 2 vorgeformt, insbesondere verjüngt, wobei der Durchmesser der Innenbehälteröffung 14 dem Durchmesser der mit einem Ventilteil verschliessbaren Aussenbehälteröffnung 13 angepasst wird. In einer bevorzugten Ausführungsform weist der Rand der Innenbehälteröffung 14 eine nach innen gerichtete Stossfläche 15 auf. In einem zweiten Verfahrensschritt wird der derart vorgeformte Innenbehälter in den zylindrischen Mantelteil 3 des Aussenbehälters 2 eingeführt und am Bodenteil des Aussenbehälters festgehalten. Dies kann pneumatisch über das Bodenloch 9 geschehen. An den Innenbehälter 5 wird eine Kontaktzone 16 angeformt, welche mit dem Aussenbehälter 2 eine reibschlüssige Verbindung eingeht. Die Formung des in der Regel weichgeglühten und dünnen Innenbehälters 5 kann mit allen geeigneten Verfahren und insbesondere mit der in der Metallverarbeitung bekannten Drück- oder Einziehtechnik vorgenommen werden. In einem nächsten Verfahrensschritt wird der Aussenbehälter 2 weiter bearbeitet. Diese weitere Bearbeitung hängt von dem Aufbau des Aussenbehälters ab, d.h. sieht bei einem einteiligen Aussenbehälter 2 die Formung einer Dosenschulter 12 vor, resp. umfasst das Aufbringen eines Boden- und/oder Deckelteils im Falle eines mehrteiligen Aussenbehälters. Vorzugsweise weist der Öffnungsrand des einteiligen Aussenbehälters 2 eine nach innen gerichtete, nutförmige Bördelung 17 auf. Im folgenden Verfahrensschritt wird der vorgeformte Innenbehälter 5 in den vorbereiteten Aussenbehälter 2 geschoben, derart, dass der Öffnungsrand des vorgeformten Innenbehälters 5 am Öffnungsrand des Aussenbehälters 2 anliegt. Die derart positionierten Behälter werden in einem oder mehreren Verfahrensschritten einzeln oder gemeinsam nach innen oder nach aussen verformt und dann in einem oder mehreren weiteren Schritten miteinander verbunden. Es versteht sich, dass bei einem mehrteiligen Behälter mit Dom, der vorgeformte Innenbehälter vor dem Einbringen des Innenbehälters in den zylindrischen Mantelteil, dieser zuerst mit dem domförmigen Deckelteil verbunden wird. Es versteht sich auch, dass der Innenbehälter in diesem Fall auch anders dimensioniert werden kann und insbesondere die gleiche Längenausdehnung aufweisen kann, wie der Aussenbehälter. In einem letzten Verfahrensschritt wird durch die Bodenöffnung 9 ein fliessfähiges Haft- und Dichtungsmittel 11 eingebracht.

Das in Fig. 2b dargestellte Verfahren unterscheidet sich vom eben beschriebenen Verfahren lediglich darin, dass der Aussenbehälter mit einer geschlossenen nach Innen oder Aussen gerichteten Bördelung versehen ist und der Innenbehälter durch die Öffnung des Aussenbehälters hindurchgeschoben wird, um nach einer geeigneten Aufweitung seiner Randpartie auf diese Bördelung aufgelegt wird.

Die Figuren 3a und 3b zeigen einen nach dem erfindungsgemässen Verfahren hergestellten Zweikammerbehälter, der in einer bevorzugten Ausführungsform ein Füllgutvolumen von ca. 130 ml und ein Aussenbehältervolumen von 175 ml aufweist. Damit lässt sich ein Verhältnis zwischen Produkt und Treibmittel von 70:30 erreichen. Durch den Einsatz verjüngter Innenbehälter können erstmals sowohl 1-teilige als auch mehrteilig Zweikammerbehälter für Druckventil-Dosen mit grossem Füllgutvolumen in gleicher Art und Weise hergestellt werden. Das erfindungsgemässe Verfahren erlaubt erstmals Dosen mit grossem Füllgutvolumen herzustellen, bei denen der Aussendurchmesser unabhängig vom Durchmesser des abschliessenden Ventilteils gewählt werden kann.

In einer besonderen Ausführungsform erweist es sich als besonders vorteilhaft, dass die Dichtungsmasse 11 von der reibschlüssigen Kontaktzone 16 aus dem zu verclinchenden Bereich herausgehalten wird.

Es versteht sich, dass alle für druckfeste Dosen verwendeten Materialien, insbesondere Aluminium oder Weissblech, für die erfindungsgemässen Behälter verwendet werden können, und der Innenbehälter mit einem inneren Schutzbelag versehen werden kann, wie er für die Verpackung von Medikamenten, Lebensmitteln oder kosmetischen Produkten gebräuchlich ist.
Ebenso kann der Bodenteil des Innenbehälters besonders geformt sein, um bspw. die Manipulation des Innenbehälters durch die Bodenöffnung des Aussenbehälters zu vereinfachen oder das Kollabierverhalten des gesamten Innenbehälters zu beeinflussen. Beispielsweise können eine oder mehrere Vertiefungen im Bodenteil vorgesehen sein, kann der Bodenteil als Ganzes konisch zusammenlaufen oder mit einer zapfenförmigen Ausstülpung versehen sein.

## Patentansprüche

1. Verfahren zur Herstellung eines Zweikammerbehälters für eine mit einem Ventilteil verschliessbare Druckventil-Dose, wie sie zur Abgabe von fliessfähigen Produkten, insbesondere lösungsmittelhaltigen oder kosmetischen Fluiden, verwendet wird, welcher Zweikammerbehälter einen ein- oder mehrteiligen, metallischen Aussenbehälter (2) und einen komprimierbaren metallischen Innenbehälter (5) aufweist, wobei der Innenbehälter (5) unabhängig vom Aussenbehälter (2) verjüngt wird und der derart vorgeformte Innenbehälter (5) öffnungsseitig oder bodenseitig in den zylindrischen Mantelteil (3) des Aussenbehälters (2) eingebracht wird, der Innenbehälter (5) so dimensioniert und im Aussenbehälter (2) so positioniert wird, dass der Aussenbehälter (2) weiter bearbeitet werden kann, insbesondere der zylindrische Mantelteil (3) mit einem Bodenteil und/oder einem Deckelteil oder einer Dosenschulter (12) versehen werden kann, ohne dabei den Innenbehälter (5) zu deformieren, der Aussenbehälter (2) in vorgesehener Weise bearbeitet wird und der Innenbehälter (5) und der Aussenbehälter (2) miteinander verbunden werden, dadurch gekennzeichnet, dass der Innenbehälter (5) so verformt wird, dass der Durchmesser der Innenbehälter-offnung (14) dem Durchmesser der mit dem Ventilteil verschliessbaren Aussenbehälteröffnung (13) entspricht und der Innenbehälter (5) im Bereich einer Kontaktzone (16) reibschlüssig im Aussenbehälter (2) gehalten wird.

2. Verfahren nach Anspruch 1, dadurch gekennzeichnet, dass der Innenbehälter (5) in eine Endlage geschoben wird, bei welcher der Öffnungsrand des vorgeformten Innenbehälters (5) in oder auf den Öffnungsrand des Aussenbehälters (2) zu liegen kommt.

3. Verfahren nach Anspruch 1, dadurch gekennzeichnet, dass der Öffnungsrand des vorgeformten Innenbehälters (5) und der Öffungsrand des Aussenbehälters (2) in einem oder mehreren ersten Schritten einzeln oder gemeinsam nach innen oder nach aussen verformt und in einem oder mehreren zweiten Schritten miteinander verbunden werden.

4. Verfahren nach Anspruch 1, dadurch gekennzeichnet, dass der Öffnungsrand des Innenbehälters (5) flanschartig verformt wird und diese Verformung in eine nach innen offenen Bördelung (17) des Aussenbehälters (2) oder auf eine Innen- oder Aussenbördelung des Aussenbehälters (2) in Anschlag gebracht wird.

5. Verfahren nach einem der Ansprüche 1 bis 4, dadurch gekennzeichnet, dass zur druckfesten Abdichtung ein fliessfähiges Haft- und Dichtungsmittel (11) zwischen Innenbehälter (5) und Aussenbehälter (2) eingebracht wird und/oder ein elastisches Dichtungsmittel zwischen Öffnungsrand und Ventildeckel vorgesehen ist.

6. Anwendung der Metalldrück- oder Metalleinziehtechnik zum Vorformen resp. zum Verjüngen eines metallischen Behälters, bspw. eines Behälters aus Aluminium, zur Durchführung des Verfahrens nach Anspruch 1.

7. Anwendung nach Anspruch 6 auf Behälter aus weichgeglühtem Aluminium.

8. Anwendung nach einem der Ansprüche 6 oder 7 auf Behälter mit Innenlackierung.

9. Zweikammerbehälter hergestellt nach dem Verfahren gemäss Anspruch 1, welcher Zweikammerbehälter einen ein- oder mehrteiligen, metallischen Aussenbehälter (2) und einen komprimierbaren Innenbehälter (5) aufweist, wobei der Innenbehälter (5) unabhängig vom Aussenbehälter (2) verjüngt ist und der Öffnungsrand des Innenbehälters (5) am Öffnungsrand des Aussenbehälters (2) anliegt und diese in einer Verbindungszone miteinander verbunden sind, dadurch gekennzeichnet, dass der Durchmesser der Öffnung des vorgeformten Innenbehälters dem Durchmesser der Aussenbehälter öffnung entspricht und dass der Innenbehälter (5) im Bereich einer Kontaktzone (16) reibschlüssig an einer Gegenfläche des Aussenbehälters (2) anliegt.

10. Zweikammerbehälter nach Anspruch 9, dadurch gekennzeichnet, dass ein Bereich des Innenbehälters (5) an den Aussenbehälter (2) anstösst.

11. Zweikammerbehälter nach einem der Ansprüche 9 oder 10, dadurch gekennzeichnet, dass der Innenbehälter (5) aus weichgeglühtem Aluminium besteht.

12. Zweikammerbehälter nach einem der Ansprüche 9 bis 11, dadurch gekennzeichnet, dass die Innenseite des Innenbehälters (5) mit einem Schutzbelag, bspw. einer Lackierung versehen ist.

13. Zweikammerbehälter nach einem der Ansprüche 9 bis 12, dadurch gekennzeichnet, dass der vorgeformte Innenbehälter (5) gedrückt oder eingezogen ist.

14. Zweikammerbehälter nach einem der Ansprüche 9 bis 13, dadurch gekennzeichnet, dass zur druckfesten Abdichtung zwischen Innenbehälter (5) und Aussenbehälter (2) ein Haft- und Dichtungsmittel, insbesondere ein auf Epoxybasis beruhendes Haft- und Dichtungsmittel, vorgesehen ist und/oder ein elastisches Dichtungsmittel zwischen Öffnungsrand und Ventildeckel eingesetzt ist.

15. Zweikammerbehälter nach Anspruch 14, dadurch gekennzeichnet, dass der mit dem Haft- und Dichtungsmittel versehene Bereich zwischen Innenbehälter (5) und Aussenbehälter (2) ausserhalb der Verbindungszone liegt.

16. Druckventil-Dose mit einem Zweikammerbehälter nach einem der Ansprüche 9 bis 15.

## Claims

1. Method for manufacturing a double chamber container for a pressure valve can being closable with a valve part, the can being useable for flowable products, in particular fluids containing solvents or cosmetic fluids, said double chamber container comprising a one- or multiple-part, metallic outer container (2) and a compressible metallic inner container (5), whereby the inner container (5) is tapered independently from the outer container (2) and the thus preformed inner container (5), on its opening side or on its bottom side, is inserted in to the cylindrical casing part (3) of the outer container (2), the inner container (5) being dimensioned and positioned in the outer container (2) in such a manner as to allow further processing work to be performed on the outer container (2), in particular the cylindrical casing part (3) being provided with a bottom part and/or with a lid part or with a shoulder area (12) without thereby deforming the inner container (5), the outer container (2) being processed in a predetermined manner and the inner container (5) and the outer container (2) being engaged with each other, characterized in that the inner container (5) is formed in such a manner that the diameter of the inner container opening (14) corresponds to the diameter of the outer container opening (13) being closable with the valve part, and the inner container (5) is held in frictional engagement at a contact zone (16) in the outer container (2).

2. Method according to claim 1, characterized in that the inner container (5) is pushed into an end position in which the opening edge of the preformed inner container (5) comes to lie in or on the opening edge of the outer container (2).

3. Method according to claim 1, characterized in that the opening edge of the preformed inner container (5) and the opening edge of the outer container (2), in one or several steps, individually or jointly, inwardly or outwardly, are bent over and in one or several second steps are engaged with each other.

4. Method according to claim 1, characterized in that the opening edge of the inner container (5) is formed in a flange like manner and this form butts against an inwardly open beading (17) of the outer continer (2) or at an inner or outer beading of the outer container (2).

5. Method according to one of claims 1 to 4, characterized in that for pressure-tightly sealing a flowable adhesive and sealing means (11) is provided between the inner container (5) and the outer container (2) and/or an elastic sealing means is provided between the opening rim and the valve lid.

6. Use of metal pressing and draining techniques for preforming or tapering a metallic container, for example a container made of aluminium, for performing the method according to claim 1.

7. Use according to claim 6 directed to containers made of soft-annealed aluminium.

8. Use according to one of claims 6 or 7 directed to containers with an inner coating.

9. Double chamber container manufactured according to the method according to claim 1, said double chamber container comprising a single- or multiple-part metallic outer container (2) and a compressible inner container (5), whereby the inner container (5) tapers independently of the outer container (2) and the opening edge of the inner container (5) lies against the opening edge of the outer container (2), and these are connected to each other at a connection zone, characterized in that the diameter of the opening of the preformed inner container corresponds to the diameter of the opening of the outer container, and that the inner container (5) lies in frictional engagement in the region of a contact zone of an opposing surface of the outer container (2).

10. Double chamber container according to claim 9, characterized in that an area of the inner container (5) abuts against the outer container (2).

11. Double chamber container according to one of claims 9 or 10, characterized in that the inner container (5) is made of soft annealed aluminium.

12. Double chamber container according to one of claims 9 to 11, characterized in that the inner side of the inner container (5) is provided with a protective coating or a lacquer.

13. Double chamber container according to one of claims 9 to 12, characterized in that the preformed inner container is pressed or drawn.

14. Double chamber container according to one of claims 9 to 13, characterized in that for a pressure tight sealing between the inner container (5) and the outer container (2) there is used an adhesive and sealing means, in particular an epoxy-based adhesive and sealing means and/or an elastic sealing means between the opening edge and the valve lid.

15. Double chamber container according to claim 14, characterized in that the area between the inner container (5) and the outer container (2) which is provided with the adhesive and sealing means lies outside of the connection zone.

16. Pressurized valve can having a double chamber container according to one of claims 9 to 15.

## Revendications

1. Procédé de fabrication d'un récipient à deux compartiments pour un récipient pressurisé capable d'être obturé par une valve, comme ceux employés pour l'émission de produits fluides, en particulier de fluides cosmétiques ou comprenant des solvants, ledit récipient à deux compartiments comprenant un récipient externe (2) métallique en une ou plusieurs parties et un récipient interne (5) métallique compressible, ledit récipient interne (5) présentant une partie conique indépendante du récipient externe (2) et le récipient interne (5) ainsi préformé étant introduit par le côté de son ouverture ou celui de son fond dans la partie cylindrique (3) du récipient externe (2), le récipient interne (5) étant dimensionné et positionné dans le récipient externe (2) de telle sorte que le récipient externe (2) puisse encore être usiné, en particulier de telle sorte que sa partie cylindrique (3) puisse être munie d'un fond et/ou d'un couvercle ou un épaulement (12) sans avoir par la même à déformer le récipient interne, ledit récipient externe (2) étant façonné de la manière prévue et le récipient interne et le récipient externe étant reliés entre eux,
caractérisé en ce que le récipient interne (5) est déformé de telle sorte que le diamètre de l'orifice (14) du récipient interne corresponde au diamètre de l'orifice (13) du récipient externe qui peut être obturé par la valve, et que le récipient interne (5) est maintenu par friction au niveau d'une zone de contact (16) dans le récipient externe (2).

2. Procédé selon la revendication 1, caractérisé en ce que le récipient interne (5) est glissé dans une position finale dans laquelle le bord de l'orifice du récipient préformé interne (5) repose dans ou sur le bord de l'orifice du récipient externe (2).

3. Procédé selon la revendication 1 caractérisé en ce que le bord de l'orifice du récipient préformé interne (5) et le bord de l'orifice du récipient externe (2) sont déformés séparément ou ensemble dans une ou plusieurs premières opérations vers l'intérieur ou l'extrérieur, et qu'ils sont reliés entre-eux dans une ou plusieurs secondes opérations.

4. Procédé selon la revendication 1, caractérisé en ce que le bord de l'orifice du récipient interne (5) est déformé à la manière d'une collerette et que cette déformation est amenée en butée sur un bordage (17) ouvert vers l'intérieur du récipient externe (2) ou sur un bordage interne ou externe du récipient externe (2).

5. Procédé selon l'une des revendications 1 à 4, caractérisé en ce que, en vue de rendre l'ensemble étanche sous pression un moyen fluide d'étanchéïté et d'adhérence (11) est amené entre le récipient interne (5) et le récipient externe (2) et/ou qu'un moyen élastique d'étanchéïté est prévu entre le bord de l'orifice et le couvercle portant la valve.

6. Utilisation de la technique de repoussage et d'étirage du métal pour préformer, respectivement donner une forme conique à un récipient métallique, par exemple un récipient en aluminium, pour la mise en oeuvre du procédé selon la revendication 1.

7. Utilisation selon la revendication 6 à des récipients en aluminium recuit.

8. Utilisation selon l'une des revendications 6 ou 7 à des récipients présentant un enduit interne laqué.

9. Récipient à deux compartiments obtenu par le procédé selon la revendication 1, ledit récipient à deux compartiments comprenant un récipient externe (2) métallique en une ou plusieurs parties et un récipient interne (5) compressible, ledit récipient interne (5) présentant une partie conique indépendante du récipient externe (2), le bord de l'orifice du récipient interne (5) reposant sur le bord de l'orifice du récipient externe (2), ces deux bords étant reliés ensemble au niveau d'une zone de liason, caractérisé en ce que le diamètre de l'orifice du récipient préformé interne correspond au diamètre de l'orifice du récipient externe et que le récipient interne (5) adhère par friction au niveau d'une zone de contact (16) à une surface opposé du récipient externe (2).

10. Récipient à deux compartiments selon la revendication 9, caractérisé en ce qu'une partie du récipient interne (5) est en buttée contre le récipient externe (2).

11. Récipient à deux compartiments selon l'une des revendications 9 ou 10, caractérisé en ce que le récipient interne(5) est en aluminium recuit.

12. Récipient à deux compartiments selon l'une des revendications 9 à 11, caractérisé en ce que la face intérieure du récipient interne (5) est enduite d'un revêtement de protection, par exemple d'une laque.

13. Récipient à deux compartiments selon l'une des revendications 9 à 12, caractérisé en ce que le récipient interne (5) préformé est étiré ou repoussé.

14. Récipient à deux compartiments selon l'une des revendications 9 à 13, caractérisé en ce que, en vue de rendre l'ensemble étanche sous pression, un moyen fluide d'étanchéïté et d'adhérence (11), en particulier à base de résine époxy, est prévu entre le récipient interne (5) et le récipient externe (2) et/ou qu'un moyen élastique d'étanchéïté est utilisé entre le bord de l'orifice et le couvercle portant la valve.

15. Récipient à deux compartiments selon la revendication 14, caractérisé en ce que la zone située entre le récipient interne (5) et le récipient externe (2) comprenant le moyen d'adhérence et d'étanchéïté se situe en dehors de la zone de liaison.

16. Récipient pressurisé capable d'être obturé par une valve avec comprenant un récipient à deux compartiments selon l'une des revendications 9 à 15.
